# EUROPÄISCHE PATENTANMELDUNG

(11) **EP 4 660 414 A1**
(43) Veröffentlichungstag der Anmeldung: **10.12.2025**
(21) Anmeldenummer: 25181155.0
(22) Anmeldetag: 05.06.2025
(51) Int. Cl.: E06C 7/12, E06C 1/12, B66B 9/193

(54) **LEITERLIFT UND VERFAHREN ZUM BETRIEB EINES LEITERLIFTS**

(30) Priorität: 07.06.2024 DE 102024116006
(71) Anmelder: Mauderer Alutechnik GmbH, 88161 Lindenberg/Allgäu (DE)
(72) Erfinder: Mauderer, Frank, 88131 Lindau (DE)
(74) Vertreter: RavensPAT Patentanwälte Partnerschaft mbB

(57) **Zusammenfassung**

Die Erfindung betrifft einen Leiterlift (1) für den Transport einer Last (2), wobei der Leiterlift (1) eine Schiebeleiter (3) umfasst, wobei die Schiebeleiter (3) als Leitereinheiten (4-6) eine Bodenleiter (7) und wenigstens eine Ausfahrleiter (8, 9) umfasst, wobei der Leiterlift (1) eine erste Schlitteneinheit (10) und eine Antriebseinrichtung (13) umfasst, wobei die erste Schlitteneinheit (10) unabhängig von einem Ausschiebezustand der Schiebeleiter () mittels der Antriebseinrichtung (13) von einem unteren Ende (14) der Schiebeleiter (3) zu einem oberen Ende (15) der Schiebeleiter (3) und umgekehrt verfahrbar ist, wobei der Leiterlift (1) zusätzlich zu der ersten Schlitteneinheit (10) eine der Anzahl der Ausfahrleitern (8; 9) entsprechende Anzahl von zusätzlichen Schlitteneinheiten (11) umfasst, wobei jede der Leitereinheiten (4-6) mit der ihr zugeordneten Schlitteneinheit (10-12) jeweils eine Wirkeinheit (16-18) in Form einer Schienenführung (19-20) bildet, derart dass die zugeordnete Schlitteneinheit (10-12) an dieser Leitereinheit (4-6) entlang einer Längserstreckung (L4-L6) dieser Leitereinheit (4-6) linearverschiebbar gehalten ist. (Figur 1)

## Beschreibung

Die Erfindung betrifft einen Leiterlift für den Transport von Lasten nach Anspruch 1 und ein Verfahren zum Betrieb eines Leiterlifts nach Anspruch 9.

Aus der US 2015 / 0 275 579 A1 ist ein Aufzug zum Durchfahren einer Doppelleiter bekannt, wobei der Aufzug: ein Gehäuse umfasst, das so konfiguriert ist, dass es sich entlang einer Längsachse einer Doppelleiter bewegt, wobei die Doppelleiter eine erste und eine zweite Leiter umfasst, wobei die erste Leiter und die zweite Leiter so konfiguriert sind, dass sie sich einstellbar verbinden, um einen Überlappungsabschnitt zu bilden, wobei das Gehäuse so konfiguriert ist, dass es eine erste Position bildet, während es mit der ersten Leiter in Eingriff steht, wobei das Gehäuse ferner so konfiguriert ist, dass es eine zweite Position bildet, während es mit der zweiten Leiter in Eingriff steht, wobei das Gehäuse ferner so konfiguriert ist, dass es eine Überlappungsposition bildet, während es mit dem Überlappungsabschnitt in Eingriff steht.

Aus der DE 196 07 983 A1 ist eine Lastentransportwagen für einen Schräglastenaufzug bekannt, welcher folgende Merkmale aufweist: eine Auflage- und Halte-Einrichtung zum Halten einer zu transportierenden Last; eine erste Führungseinrichtung, die an der Auflage- und Halte-Einrichtung derart angebracht ist, dass sie mit den Leiterholmen eines ersten festen Teils einer Ausschubleiter in Eingriff nehmbar ist, um eine geführte Bewegung der Auflage- und Halte-Einrichtung entlang der Leiterholme des festen Teils der Ausschubleiter zu ermöglichen; eine zweite Führungseinrichtung, die an der Auflage- und Halte-Einrichtung angebracht ist und gegenüber der ersten Führungseinrichtung derart versetzt angeordnet ist, dass sie mit den Leiterholmen eines zweiten ausschiebbaren Teils der Ausschubleiter in Eingriff nehmbar ist, um eine geführte Bewegung der Auflage- und Halte-Einrichtung entlang der Leiterholme des ausschiebbaren Teils der Ausschubleiter zu ermöglichen.

Aus der DE 10 2013 103 595 A1 ist eine Leiter mit einem Lastentransportmittel bekannt, welche aus einem oder mehreren gegeneinander verschiebbaren oder teleskopartig ausschiebbaren Leiterteilen besteht, wobei die Holme der Leiterteile über Leitersprossen miteinander verbunden sind, wobei an der Vorderseite der Holme ein Lastentransportmittel auf wenigstens vier Rollenelementen entlang der Holme bewegbar ist, wobei die Rollenelemente mindestens drei sternförmig angeordnete Tragrollen aufweisen und wobei die Rollenelemente um ihre zentrale Achse drehbar sind.

Es ist Aufgabe der Erfindung, einen Leiterlift für den Transport von Lasten sowie ein Verfahren zum Betrieb eines Leiterlifts vorzuschlagen, durch welchen ein Transport des Leiterlifts sowie ein Aufbau und ein Abbau des Leiterlifts vereinfacht ist bzw. durch welches ein zuverlässiger Transport möglich ist.

Diese Aufgabe wird ausgehend von den Merkmalen des Oberbegriffs des Anspruchs 1 bzw. 9 durch die kennzeichnenden Merkmale des Anspruchs 1 bzw. 9 gelöst. In den jeweiligen Unteransprüchen sind vorteilhafte und zweckmäßige Weiterbildungen angegeben.

Der erfindungsgemäße Leiterlift für den Transport von Lasten umfasst eine Schiebeleiter, wobei die Schiebeleiter als Leitereinheiten eine Bodenleiter und wenigstens eine Ausfahrleiter umfasst, wobei der Leiterlift eine erste Schlitteneinheit und eine Antriebseinrichtung umfasst, wobei die erste Schlitteneinheit unabhängig von einem Ausschiebezustand der Schiebeleiter mittels der Antriebseinrichtung von einem unteren Ende der Schiebeleiter zu einem oberen Ende der Schiebeleiter und umgekehrt verfahrbar ist, wobei der Leiterlift zusätzlich zu der ersten Schlitteneinheit eine der Anzahl der Ausfahrleitern entsprechende Anzahl von zusätzlichen Schlitteneinheiten umfasst und wobei jede der Leitereinheiten mit der ihr zugeordneten Schlitteneinheit jeweils eine Wirkeinheit in Form einer Schienenführung (insbesondere Laufrollenführung) bildet, wobei hierzu die zugeordnete Schlitteneinheit an dieser Leitereinheit entlang einer Längserstreckung dieser Leitereinheit linearverschiebbar gehalten ist. Durch eine Verwendung einer der Anzahl der Leitereinheiten entsprechenden Zahl von Schlitteneinheiten, kann es vermieden werden, dass eine hochkomplexe Schlitteneinheit, welche auf allen Leitereinheiten verfahren kann, benötigt wird. Hierdurch ist der Leiterlift konstruktiv wesentlich vereinfacht und somit besser für die hohen Beanspruchen im Einsatz auf der Baustelle geeignet.

Es kann auch vorgesehen sein, den Leiterlift mit einer Tragvorrichtung für die Last auszubilden, wobei die Tragvorrichtung mit der ersten Schlitteneinheit verbunden ist. Hierdurch lässt sich die Last zuverlässig und sicher transportieren.

Weiterhin kann es vorgesehen sein, die Antriebseinrichtung zwischen der ersten Schlitteneinheit und der Schiebeleiter anzuordnen, wobei die Antriebseinrichtung insbesondere an einem oberen Ende Schiebeleiter angeordnet ist. Durch die Ausbildung eines derartigen Kopfteils die Schlitteneinheit der Bodenleiter über eine gesamte Länge der Schiebeleiter verfahren werden.

Es kann auch vorgesehen sein, die Antriebseinrichtung mit einem Zugmittel auszustatten, welches mit der Schiebeleiter verbunden ist und welches mit dem ersten Schlitten verbunden ist und insbesondere auch vorzusehen, die Antriebseinrichtung weiterhin mit einem Getriebe, einer Riemenscheibe und einem autarken Antrieb auszustatten, wobei das Getriebe vorzugsweise eine Rutschkupplung umfasst und wobei der autarke Antrieb vorzuweise als Akkuschrauber ausgebildet ist. Hierdurch weist die Antriebseinrichtung einen einfachen Aufbau auf, durch welchen die nötigen Grundfunktionen sichergestellt sind. Es kann auch vorgesehen sein, das Getriebe zusätzlich zu der Rutschkupplung mit einer Rücklaufsperre auszustatten.

Weiterhin kann es vorgesehen sein, nach einem Auffahren der an der Bodenleiter geführten ersten Schlitteneinheit auf die an der ersten Ausfahrleiter geführte zweite Schlitteneinheit, die erste Schlitteneinheit mit der zweiten Schlitteneinheit derart lösbar mit einander zu verbinden, dass die erste Schlitteneinheit von der zweiten Schlitteneinheit getragen ist und mittels der zweiten Schlitteneinheit an der ersten Ausfahrleiter verfahrbar ist, wobei die erste Schlitteneinheit und die zweite Schlitteneinheit auf der ersten Ausfahrleiter einen Doppelschlitten bilden. Hierdurch ist es der ersten Schlitteneinheit möglich sich auch entlang der ersten Ausfahrleiter zu bewegen.

Es kann auch vorgesehen sein, jede der Schlitteneinheiten mit einem Korpus und einer mit dem Korpus verbundenen Roll- und/oder Gleiteinrichtung auszustatten, wobei die Roll- und/oder Gleiteinrichtung zwischen dem Korpus und der Leitereinheit angeordnet ist und wobei es insbesondere vorgesehen ist, dass die Schlitteneinheit mittels der Roll- und/oder Gleiteinrichtung in Aufwärtsfahrrichtung (x) und in Abwärtsfahrrichtung (x') an den Holmen der zugehörigen Leitereinheit geführt ist und/oder dass es insbesondere vorgesehen ist, dass die Roll- und/oder Gleiteinrichtung Doppelkegelrollen und/oder Kegelrollen und/oder Laufrollen mit einseitig oder beidseitig angeordneten Bordscheiben umfasst, welche beim Verfahren der Schlitteneinheit auf den Oberseiten der Holme abrollen, und Doppelkegelrollen und/oder Kegelrollen und/oder Laufrollen einseitig oder beidseitig angeordneten Bordscheiben umfasst, welche beim Verfahren der Schlitteneinheit auf den Unterseiten der Holme abrollen, und/oder dass es insbesondere vorgesehen ist, dass die erste Schlitteneinrichtung innerhalb ihres Korpus wenigstens eine Führungseinrichtung, insbesondere ein Aufnahmeteil umfasst und dass die zweite Schlitteneinrichtung außerhalb ihres Korpus wenigstens eine zu der Führungseinrichtung korrespondierende Gegenführungseinrichtung, insbesondere einen Einschubteil umfasst, wobei die Führungseinrichtung und die Gegenführungseinrichtung beim Zusammenwirken auch eine Zentriereinrichtung bilden und/oder dass es insbesondere vorgesehen ist, dass die zweite Schlitteneinheit in einer Parkstellung vorzugsweise mit ihrem Korpus und insbesondere einem Anschlag ihres Korpus an der Bodenleiter aufliegt und/oder dass es insbesondere vorgesehen ist, dass alle Schlitteneinheiten, sofern diese gemeinsam auf der Schiebeleiter verfahren, derart jeweils durch eine Trennsperre mechanisch miteinander verriegelt sind, dass die Schlitteneinheiten sowohl während einer Aufwärtsfahrt, als auch während einer Abwärtsfahrt verbunden sind, wobei es insbesondere vorgesehen ist, dass sich die jeweilige Trennsperre durch ein Auffahren der jeweils direkt auf der Schiebeleiter fahrenden Schlitteneinheit auf die unter dieser folgende Leitereinheit entriegelt ist. Durch entsprechend ausgebildete Ausführungsvarianten ist ein zuverlässiger Betrieb des Leiterlifts möglich.

Weiterhin kann es vorgesehen sein, einen Aufnahmeraum der ersten Schlitteneinheit derart zu bemessen,
- dass die zweite Schlitteneinheit darin insbesondere vollständig aufgenommen ist, wenn sich die erste Schlitteneinheit auf der ersten Ausfahrleiter befindet und
- dass die erste Schlitteneinheit von der zweiten Schlitteneinheit getragen ist, wenn sich die erste Schlitteneinheit auf dem zweiten Leiterabschnitt oberhalb eines ersten Überlappungsbereichs befindet, in welchem der erste Leiterabschnitt und der zweite Leiterabschnitt parallel zueinander verlaufen und
- dass - sofern die Schiebeleiter des Leiterlifts eine dritte Leitereinheit umfasst - ein Aufnahmeraum der zweiten Schlitteneinheit derart bemessen ist, dass die dritte Schlitteneinheit darin vollständig aufgenommen ist, wenn sich die zweite Schlitteneinheit auf der zweiten Ausfahrleiter befindet und
- dass - sofern die Schiebeleiter des Leiterlifts eine dritte Leitereinheit umfasst - die erste Schlitteneinheit und die zweite Schlitteneinheit von der dritten Schlitteneinheit getragen sind, wenn sich die erste Schlitteneinheit und die zweite Schlitteneinheit auf dem dritten Leiterabschnitt oberhalb eines zweiten Überlappungsbereichs befinden, in welchem der zweite Leiterabschnitt und der dritte Leiterabschnitt parallel zueinander verlaufen und
- dass - sofern die Schiebeleiter des Leiterlifts eine vierte Leitereinheit umfasst - ein Aufnahmeraum der dritten Schlitteneinheit derart bemessen ist, dass die vierte Schlitteneinheit darin vollständig aufgenommen ist, wenn sich die dritte Schlitteneinheit auf der dritten Ausfahrleiter befindet und
- dass - sofern die Schiebeleiter des Leiterlifts eine vierte Leitereinheit umfasst - die erste Schlitteneinheit und die zweite Schlitteneinheit und die dritte Schlitteneinheit von der vierten Schlitteneinheit getragen sind, wenn sich die erste Schlitteneinheit und die zweite Schlitteneinheit und die dritte Schlitteneinheit auf dem vierten Leiterabschnitt oberhalb eines dritten Überlappungsbereichs befinden, in welchem der dritte Leiterabschnitt und der vierte Leiterabschnitt parallel zueinander verlaufen.
Hierdurch ist der Leiterlift in seinen Abmessungen auch dann kompakt, wenn zwei oder mehr Schlitteneinheiten gemeinsam bewegt werden.

Es kann auch vorgesehen sein, durch den Korpus der zweiten Schlitteneinheit und - sofern vorhanden - der dritten Schlitteneinheit und - sofern vorhanden - der vierten Schlitteneinheit jeweils einen Tunnel auszubilden, durch welchen das Zugmittel der Antriebseinrichtung geführt ist. Auf diese Weise ist ebenfalls ein kompakter Aufbau des Leiterlifts gewährleistet,

Das erfindungsgemäße Verfahren zum Betrieb eines Leiterlifts nach wenigstens einem der Ansprüche 1 bis 8 sieht vor, die erste Schlitteneinheit und die zweite Schlitteneinheit in einem Überlappungsbereich der Bodenleiter und der Ausfahrleiter derart lösbar miteinander zu kuppeln, dass die erste Schlitteneinheit beim Aufwärtsfahren und beim Abwärtsfahren unter Zwischenlage der zweiten Schlitteneinheit über die Ausfahrleiter gefahren wird. Hierdurch ist der Leiterlift in seinen Abmessungen auch dann kompakt, wenn zwei oder mehr Schlitteneinheiten gemeinsam bewegt werden.

Weiterhin kann es vorgesehen sein, beim Aufwärtsfahren auf der ausgeschobenen Schiebeleiter, die erste Schlitteneinheit, sofern die Schiebeleiter wenigstens zweiteilig ist, in einem ersten Ablaufschritt an der Bodenleiter bei direktem Kontakt mit der Bodenleiter entlangzufahren, in einem zweiten Ablaufschritt in einem ersten Überlappungsbereich, in welchem sich die Bodenleiter mit der auf die Bodenleiter folgenden Ausfahrleiter überlappt, auf die zweite Schlitteneinheit derart aufzufahren, dass die zweite Schlitteneinheit von der ersten Schlitteneinheit aufgenommen wird und ein Doppelschlitten gebildet wird, in einem dritten Ablaufschritt die zweite Schlitteneinheit beim weiteren Aufwärtsfahren mitzunehmen und hierbei mittels der zweiten Schlitteneinheit an der ersten Ausfahrleiter geführt zu werden. Hierdurch ist auf allen Leitereinheiten ein sicheres Verfahren gewährleistet.

Es kann auch vorgesehen sein, die zweite Schlitteneinheit für eine Aufwärtsfahrt auf der ersten Ausfahrleiter mit der ersten Schlitteneinheit mechanisch zu verriegeln, wobei dies insbesondere dadurch erfolgt, dass die zweite Schlitteneinheit mittels der ersten Schlitteneinheit von der ersten Leitereinheit abgehoben wird und weiterhin kann es vorgesehen sein, die zweite Schlitteneinheit nach einer Abwärtsfahrt auf der ersten Ausfahrleiter von der ersten Schlitteneinheit mechanisch zu entriegeln, wobei dies insbesondere dadurch erfolgt, dass die zweite Schlitteneinheit auf die Bodenleiter aufgefahren wird. Hierdurch ist ein sicherer Zusammenhalt der ersten und der zweiten Schlitteneinheit gewährleistet und es ist insbesondere sichergestellt, dass bei einer Abwärtsfahrt die getragene Schlitteneinheit nicht die in unmittelbarem Kontakt zu der Schiebeleiter stehende Schlitteneinheit verlassen kann.

Weiterhin kann es vorgesehen sein, den Doppelschlitten - sofern die Schiebeleiter wenigstens dreiteilig ist - in einem vierten Ablaufschritt in einem zweiten Überlappungsbereich, in welchem sich die erste Ausfahrleiter mit einer auf die erste Ausfahrleiter folgenden zweiten Ausfahrleiter überlappt, auf eine dritte Schlitteneinheit derart aufzufahren, dass die dritte Schlitteneinheit von der zweiten Schlitteneinheit aufgenommen wird und ein Dreifachschlitten gebildet wird, in einem fünften Ablaufschritt die dritte Schlitteneinheit beim weiteren Aufwärtsfahren mitzunehmen und hierbei mittels der dritten Schlitteneinheit an der zweiten Ausfahrleiter zu führen. Hierdurch ist auf allen Leitereinheiten ein sicheres Verfahren gewährleistet.

Es kann auch vorgesehen sein, die dritte Schlitteneinheit für eine Aufwärtsfahrt auf der zweiten Ausfahrleiter mit der zweiten Schlitteneinheit mechanisch zu verriegeln, wobei dies insbesondere dadurch erfolgt, dass die dritte Schlitteneinheit mittels der ersten und der zweiten Schlitteneinheit von der ersten Ausfahrleiter abgehoben wird und es kann weiterhin vorgesehen sein, die dritte Schlitteneinheit nach einer Abwärtsfahrt auf der zweiten Ausfahrleiter von der zweiten Schlitteneinheit mechanisch zu entriegeln, wobei dies insbesondere dadurch erfolgt, dass die dritte Schlitteneinheit auf die erste Ausfahrleiter aufgefahren wird. Hierdurch ist ein sicherer Zusammenhalt der zweiten und der dritten Schlitteneinheit gewährleistet und es ist insbesondere sichergestellt, dass bei einer Abwärtsfahrt die getragene Schlitteneinheit nicht die in unmittelbarem Kontakt zu der Schiebeleiter stehende Schlitteneinheit verlassen kann.

Weiterhin kann es vorgesehen sein, den Dreifachschlitten - sofern die Schiebeleiter wenigstens dreiteilig ist - in einem sechsten Ablaufschritt in einem dritten Überlappungsbereich, in welchem sich die zweite Ausfahrleiter mit einer auf die zweite Ausfahrleiter folgenden dritten Ausfahrleiter überlappt, auf eine vierte Schlitteneinheit derart aufzufahren, dass die vierte Schlitteneinheit von der dritten Schlitteneinheit aufgenommen wird und ein Vierfachschlitten gebildet wird, in einem siebten Ablaufschritt die vierte Schlitteneinheit beim weiteren Aufwärtsfahren mitzunehmen und hierbei mittels der vierten Schlitteneinheit an der dritten Ausfahrleiter zu führen. Hierdurch ist auf allen Leitereinheiten ein sicheres Verfahren gewährleistet.

Es kann auch vorgesehen sein, die vierte Schlitteneinheit für eine Aufwärtsfahrt auf der dritten Ausfahrleiter mit der dritten Schlitteneinheit mechanisch zu verriegeln, wobei dies insbesondere dadurch erfolgt, dass die vierte Schlitteneinheit mittels der ersten und der zweiten und der dritten Schlitteneinheit von der zweiten Ausfahrleiter abgehoben wird und es kann weiterhin vorgesehen sein, die vierte Schlitteneinheit nach einer Abwärtsfahrt auf der dritten Ausfahrleiter von der dritten Schlitteneinheit mechanisch zu entriegeln, wobei dies insbesondere dadurch erfolgt, dass die vierte Schlitteneinheit auf die zweite Ausfahrleiter aufgefahren wird. Hierdurch ist ein sicherer Zusammenhalt der dritten und der vierten Schlitteneinheit gewährleistet und es ist insbesondere sichergestellt, dass bei einer Abwärtsfahrt die getragene Schlitteneinheit nicht die in unmittelbarem Kontakt zu der Schiebeleiter stehende Schlitteneinheit verlassen kann.

Weitere Einzelheiten der Erfindung werden in der Zeichnung anhand von schematisch dargestellten Ausführungsbeispielen beschrieben.

Hierbei zeigt:
- Figur 1:: eine schematische Seitenansicht einer ersten Ausführungsvariante des erfindungsgemäßen Leiterlifts;
- Figur 2:: eine weitere schematische Seitenansicht der ersten Ausführungsvariante, wobei die Schlitteneinheiten in einer Vielzahl von Fahrstellungen gezeigt sind;
- Figur 3:: eine Ansicht der ersten Ausführungsvariante auf ein unteres Ende der Schiebeleiter in Richtung eines oberen Endes der Schiebeleiter;
- Figur 4:: ein Detail der Figur 3 entsprechend der Schnittlinie IV-IV;
- Figur 5:: eine schematische Ansicht einer zweiten Ausführungsvariante in einer analog zu der Figur 3 ausgeführten Ansicht;
- Figur 6:: eine schematische Seitenansicht auf die Figur 5 in Richtung des Pfeils VI.

In der Figur 1 ist eine erste Ausführungsvariant des erfindungsgemäßen Leiterlifts 1 für den Transport einer Last 2 in einer schematischen Seitenansicht gezeigt. Der Leiterlift 1 umfasst eine Schiebeleiter 3, wobei die Schiebeleiter 3 als Leitereinheiten 4, 5, 6 eine Bodenleiter 7 und eine erste Ausfahrleiter 8 und eine zweite Ausfahrleiter 9 umfasst. In der Figur 1 ist auch ein Gebäude G gezeigt, an welches die Schiebleiter 3 des Leiterlifts 1 angelehnt ist. Die Last 2 kann z.B. durch Baumaterialen oder durch einzelne oder mehrere PV-Module gebildet sein.

Weiterhin umfasst der Leiterlift 1 eine erste Schlitteneinheit 10, eine zweite Schlitteneinheit 11, eine dritte Schlitteneinheit 12 und eine Antriebseinrichtung 13. Die erste Schlitteneinheit 10 ist unabhängig von einem Ausschiebezustand der Schiebeleiter 3 mittels der Antriebseinrichtung 13 von einem unteren Ende 14 der Schiebeleiter 3 zu einem oberen Ende 15 der Schiebeleiter 3 und umgekehrt verfahrbar. In der Figur 1 ist die Schiebeiter 3 in einem vollständig ausgeschobenen Ausschiebezustand A3-1 gezeigt. Der Leiterlift 1 umfasst pro Leitereinheit 4, 5, 6 jeweils eine Schlitteneinheit 10, 11, 12.

Jede der Leitereinheiten 4, 5, 6 bildet mit der ihr zugeordneten Schlitteneinheit 10, 11, 12 jeweils eine Wirkeinheit 16, 17, 18 in Form einer Schienenführung 19, 20, 21. Entsprechend ist die der jeweiligen Leitereinheit 4, 5, 6 zugeordnete jeweilige Schlitteneinheit 10, 11, 12 an dieser entlang einer Längserstreckung L4, L5, L6 dieser Leitereinheit 4, 5, 6 linearverschiebbar gehalten. Die Schienenführungen 19, 20, 21 sind jeweils als Laufrollenführungen ausgebildet. Der Leiterlift 1 ist dafür vorgesehen, in einem Aufstellwinkel α, welcher wenigstens 60° und maximal 90° beträgt, an dem Gebäude G angestellt zu werden. Hierbei kann der Leiterlift 1 durch nicht dargestellte Spanngurte und/oder Haltestangen an dem Gebäude G und/oder einem Untergrund U gesichert sein.

Die Leitereinheiten 4, 5, 6 sind wie bei einer herkömmlichen Schiebeleiter gegeneinander verschiebbar, so dass eine Gesamtlänge der Schiebeleiter 3 variiert werden kann. Die erste Ausfahrleiter 8 kann an der Bodenleiter 7 in einer Vielzahl von Positionen arretiert werden, wobei ein Abstand zwischen den aufeinanderfolgenden Verriegelungs-Positionen durch Sprossen 7a, 8a, 9a (siehe Figur 3) vorgegeben sein kann. In jeder der Verriegelungspositionen ist wenigstens eine der Sprossen 8a der ersten Ausfahrleiter 8 mit wenigstens einer der Sprossen 7a der Bodenleiter 7 z.B. mittels einer schwenkbar an der ersten Ausfahrleiter 8 befestigen Kralle verriegelbar. Entsprechend ist auch die zweite Ausfahrleiter 9 an der ersten Ausfahrleiter 8 in einer Vielzahl von Positionen arretierbar.

Die aufeinander folgenden Leitereinheiten 4, 5, 6 überlappen sich auch wenn die Schiebeleiter 3 vollständig ausgefahren ist. So überlappen sich die Bodenleiter 7 und die erste Ausfahrleiter 8 in einem ersten Überlappungsbereich 25 und überlappen sich die ersten Ausfahrleiter 8 und die zweite Ausfahrleiter 9 in einem zweiten Überlappungsbereich 26.

Zur Aufnahme der erwähnten Last 2 umfasst der Leiterlift eine Tragvorrichtung 27, wobei die Tragvorrichtung 27 mit dem ersten Schlitteneinheit 10 verbunden ist.

Die Antriebseinrichtung 13 ist über ein Zugmittel 29 mit der ersten Schlitteneinheit 10 verbunden und an dem oberen Ende 15 der zweiten Ausfahrleiter 9 angeordnet, wobei die Ausfahrleiter 9 die am weitesten von der Bodenleiter 7 ausfahrbare Ausfahrleiter darstellt. Die Antriebseinrichtung 13 bildet ein Kopfteil 28 der Schiebeleiter 3. Das Zugmittel 29 ist als Zugband 30 ausgebildet. Die Antriebseinrichtung 13 umfasst zusätzlich zu dem Zugmittel 19 eine Riemenscheibe 31, auf welche das Zugband 30 bei einer Aufwärtsfahrt der ersten Schlitteneinheit 10 in eine Aufwärtsfahrrichtung x aufgewickelt wird und von welcher das Zugband 30 bei einer Abwärtsfahrt der ersten Schlitteneinheit 10 in eine Abwärtsfahrrichtung x' abgewickelt wird. Das Zugband 30 ist durch die zweite Schlitteneinheit 11 und die dritte Schlitteneinheit 12 geführt. Somit kann dieses ungehindert von der zweiten und dritten Schlitteneinheit 11, 12 auf- und abgewickelt werden. In Bezug auf einen Kraftfluss ist die Antriebseinrichtung 13 - wie oben erwähnt - zwischen der ersten Schlitteneinheit 10 und der Schiebeleiter 3 angeordnet. Um die Schlitteneinheiten 10, 11, 12 über eine gesamte Länge der Schiebeleiter 3 mittels ihres Zugmittels 29 verfahren zu können, ist die Antriebseinrichtung 13 an dem oberen Ende 15 der Schiebeleiter 3 angeordnet.

Zum Antrieb der Riemenscheibe 31 umfasst die Antriebseinrichtung 13 einen autarken Antrieb 32 und ein Getriebe 33, welches zwischen den autarken Antrieb 32 und die Riemenscheibe 31 geschaltet ist. Weiterhin kann zwischen den autarken Antrieb 32 und die Riemenscheibe 31 eine Rutschkupplung 34 geschaltet sein, so dass eine Überlastung der Antriebseinrichtung 13 vermieden ist, wenn die erste Schlitteneinheit 10 z.B. auf der Schiebeleiter 3 ganz nach oben gefahren ist und an der Antriebseinrichtung 13 anliegt. Gemäß einer nicht dargestellten Ausführungsvariante kann zusätzlich auch eine Rücklaufsperre vorgesehen sein, welche zwischen das Getriebe und den autarken Antrieb geschaltet ist. Der autarke Antrieb 32 ist als Akkuschrauber 35 ausgebildet. Akkuschrauber sind auf einer Baustelle in der Regel in großer Vielzahl verfügbar.

In der Figur 2 ist der Leiterlift 1 nochmals in Seitenansicht gezeigt. In dieser Ansicht sind die drei Schlitteneinheiten 10, 11, 12 im Vergleich mit der Figur 1 nicht nur in ihrer jeweiligen Parkstellung P10, P11, P12 gezeigt, sondern mit gestrichelten Linien auch in verschiedenen Fahrstellungen dargestellt. Die erste Schlitteneinheit 10 ist in einer ersten Fahrstellung F10-1 gezeigt, in welcher diese bereits teilweise auf die in ihrer Parkstellung P11 stehende zweite Schlitteneinheit 11 aufgefahren ist und diese hierbei in einem Aufnahmeraum A10 aufnimmt.

Weiterhin ist die erste Schlitteneinheit 10 in einer zweiten Fahrstellung F10-2 gezeigt, in welcher diese die zweite Schlitteneinheit 11 in ihrem Aufnahmeraum A10 aufgenommen hat, sich von der Bodenleiter 7 abgekoppelt hat und von der zweiten Schlitteneinheit 11 getragen auf der ersten Ausfahrleiter 8 als Doppelschlitten DPS weiter in Aufwärtsfahrrichtung x in Richtung des oberen Endes 15 der Schiebeleiter 3 fährt. Dies ist in der Figur 2 ohne die Antriebseinrichtung 13 dargestellt.

Weiterhin ist die erste Schlitteneinheit 10 in einer dritten Fahrstellung F10-3 gezeigt, in welcher diese zusammen mit der zweiten Schlitteneinheit 11 auf die in ihrer Parkstellung P12 stehende dritte Schlitteneinheit 12 auffährt und diese hierbei in einem Aufnahmeraum A11 der zweite Schlitteneinheit 11 und damit auch in ihrem Aufnahmeraum A10 aufnimmt.

Schließlich ist die erste Schlitteneinheit 10 in einer vierten Fahrstellung F10-4 gezeigt, in welcher diese die zweite Schlitteneinheit 11 und die dritte Schlitteneinheit 12 in ihrem Aufnahmeraum A10 aufgenommen hat und als Dreifachschlitten DRS auf der zweiten Ausfahrleiter 9 fährt. Der Dreifachschlitten DRS ist von der Bodenleiter 7 und von der ersten Ausfahrleiter 8 abgekoppelt. Die erste Schlitteneinheit 10 wird unter Zwischenlage der zweiten Schlitteneinheit 11 von der dritten Schlitteneinheit 12 getragen wird. Hierbei fährt die dritte Schlitteneinheit 12 auf der zweiten Ausfahrleiter 9 in Aufwärtsfahrrichtung x in Richtung des oberen Endes 15 der Schiebeleiter 3. Die zweite Schlitteneinheit 11 ist in der vierten Fahrstellung F10-4 der ersten Schlitteneinheit von der ersten Ausfahrleiter 8 abgekoppelt und von der dritten Schlitteneinheit 12 getragen.

Im Verlauf des Abwärtsfahrens in Abwärtsfahrrichtung x' bleibt zunächst die dritte Schlitteneinheit 12 auf der zweiten Ausfahrleiter 9 zurück, da diese mit einem Anschlag 12a (siehe Figur 1) gegen die erste Ausfahrleiter 8 anfährt. Entsprechend fährt die dritte Schlitteneinheit 12 bei der Abwärtsfahrt nicht mehr weiter mit und bleibt auf der zweiten Ausfahrleiter 9 zurück. Sobald die dritte Schlitteneinheit 12 stehen bleibt, ist die zweite Schlitteneinheit 11 bereits schon wieder vollständig auf der ersten Ausfahrleiter 8 geführt, so dass diese zusammen mit der ersten Schlitteneinheit 10 geführt weiter abwärtsfahren kann.

Im weiteren Verlauf des Abwärtsfahrens in Abwärtsfahrrichtung x' bleibt dann die zweite Schlitteneinheit 11 auf der ersten Ausfahrleiter 8 zurück, da diese mit einem Anschlag 11a (siehe Figur 1) gegen die Bodenleiter 7 anfährt. Entsprechend fährt die zweite Schlitteneinheit 11 bei der Abwärtsfahrt nicht mehr weiter mit und beleibt auf der ersten Ausfahrleiter 8 zurück. Sobald die zweite Schlitteneinheit 11 stehen bleibt, ist die erste Schlitteneinheit 10 bereits schon wieder vollständig auf der Bodenleiter 7 geführt, so dass diese alleine weiter abwärtsfahren kann.

Die erwähnten Anschläge 11a, 12a der Schlitteneinheiten 11 bzw. 12 sind zur Erhaltung der Übersichtlichkeit nur in der Figur 1 dargestellt.

Aus der Figur 2 ist ersichtlich wie das Zugband 30 beim Verfahren der Schlitteneinheit 10 ungehindert durch die Aufnahmeräume A10 und A11 und A12 der Schlitteneinheiten 10, 11, 12 verläuft und auch die Aufnahme der zweiten Schlitteneinheit 11 in der ersten Schlitteneinheit 10 sowie der dritten Schlitteneinheit 12 in der zweiten Schlitteneinheit 11 erlaubt.

In der Figur 3 ist eine Ansicht des in der Figur 1 gezeigten Leiterlifts 1 in Blickrichtung III (siehe Figur 1) dargestellt, wobei auf eine Darstellung der Antriebseinrichtung 13 (siehe Figur 1) verzichtet wurde um die Figur 3 übersichtlich zu halten und wobei nur eine linke Hälfte der sich ergebenden Ansicht dargestellt ist. Die Leiterlift 1 ist in Bezug auf die in der Figur 3 dargestellten Bauteile spiegelsymmetrisch zu seiner Längsmittelebne LME1 ausgebildet.

Aus der mit einem höheren Detailierungsgrad ausgeführten Figur 3 ist erkennbar, dass alle Leitereinheiten 4, 5, 6 in jedem ihrer Holme 36, 37, 38 eine in Längsrichtung L3 der Schiebeleiter 3 verlaufende Nut 22, 23, 24 aufweisen, welche zu einem unteren Ende 36a, 37a, 38a und einem oberen Ende 36b, 37b, 38b (siehe Figur 1) des jeweiligen Holms 36, 37, 38 offen ist.

Die erste Schlitteneinheit 10 ist mit zwei Gleitfingern 39, 40 in der Nut 22 des linken Holms 36 der Bodenleiter 7 und mit zwei weiteren Gleitfingern in der Nut des rechten Holms der Bodenleiter geführt. Weiterhin umfasst die erste Schlitteneinheit 10 zwei linke Rollen 42, 43, mit welchen diese auf einer Oberseite 36c des linken Holms 36 der Bodenleiter 7 aufliegt und zwei rechte Rollen, mit welchen dieser auf einer Oberseite des rechten Holms der Bodenleiter aufliegt. Neben einer die Gleitfinger 39, 40 und die Rollen 42, 43 umfassenden Roll- und/oder Gleiteinheit 44a umfasst die erste Schlitteneinheit 10 auch einen Korpus 44b. An diesem Korpus 44b sind die genannten Rollen 42, 43 drehbar gelagert und an diesen Korpus sind die genannten Gleitfinger 39, 40 befestigt. Der Korpus 44b der ersten Schlitteneinheit 10 umfasst auch den Aufnahmeraum A10. Dieser ist als eine Art Tunnel ausgebildet, welcher derart bemessen ist, dass die zweite Schlitteneinheit 11 darin vollständig aufgenommen werden kann. Weiterhin umfasst die erste Schlitteneinheit 10 eine Führungseinrichtung 45. Diese ragt derart in den Aufnahmeraum A10, dass diese mit einer Gegenführungseinrichtung 46 der zweiten Schlitteneinheit 11 als Kupplung 47 derart zusammenwirkt, dass die erste und die zweite Schlitteneinheit 10, 11 aufeinander ausgerichtet werden, wenn die erste Schlitteneinheit 10 auf die zweite Schlitteneinheit 11 auffährt und dass die erste Schlitteneinheit 10 die zweite Schlitteneinheit 11 bei einer Aufwärtsfahrt mitnimmt, nachdem die zweite Schlitteneinheit 11 vollständig in dem Aufnahmeraum A10 der ersten Schlitteneinheit 10 aufgenommen ist. Spiegelsymmetrisch zu der Längsmittelebene LME1 des Leiterlifts 1 ist eine zweite Kupplung angeordnet, so dass das Erzeugen von Querkräften bei der Mitnahme der zweiten Schlitteneinheit 11 weitgehend vermieden wird. Das Zugband 30 ist über einen nicht dargestellten Halter mit dem Korpus 44b der ersten Schlitteneinheit 11 verbunden. Eine Schnittansicht durch die Kupplung 47, welche entsprechend einer in der Figur 3 gezeigten Schnittlinie IV-IV verläuft, ist in der Figur 4 dargestellt. Die Führungseinrichtung 45 umfasst eine Platte 45a mit einer Bohrung 45b. Die Gegenführungseinrichtung 46 umfasst eine Platte 46a und einen Zentrierkegel 46b. Der Zentrierkegel 46b ist auf der Platte 46a befestigt und weist in Richtung der Abwärtsfahrrichtung x'. Die Platten 45a, 46a sind so an dem ersten bzw. zweiten Schlitten 10, 11 ausgerichtet, dass der Kegel 46b in der Bohrung 45b aufgenommen wird, wenn die erste Schlitteneinheit 10 auf die zweite Schlitteneinheit 11 auffährt und dass der erste Schlitten 10 den zweiten Schlitten 11 bei der Weiterfahrt nach oben in Aufwärtsfahrrichtung x auf den Platten 45a seiner Führungseinrichtungen 45 trägt und dabei auf den zweiten Schlitten 11 ausgerichtet ist. Die Gegenführungseinrichtung 46 ist an einem Korpus 49b der zweiten Schlitteneinheit 11 angeordnet.

Gemäß einer nicht dargestellten Ausführungsvariante kann die Schlitteneinheit auch mittels mehreren Rollenpaaren an dem linken Holm und an dem rechten Holm geführt sein.

Es ist weiterhin vorgesehen, dass die Führungseinrichtung und die Gegenführungseinrichtung durch eine Trennsperre miteinander verriegelt sind, solange die erste Schlitteneinheit von der zweiten Schlitteneinheit getragen ist. Eine solche Trennsperre kann z.B. einen gefederten Hebelmechanismus umfassen, welcher durch die Position gesteuert ist, welche die Schlitteneinheit zu der Leitereinheit einnimmt, auf welcher diese unmittelbar verfährt. So ist eine Trennsperre der zweiten Schlitteneinheit z.B. durch einen Kontakt des Hebelmechanismus mit der Bodenleiter gesteuert. Sofern eine dritte Schlitteneinheit vorhanden ist, ist eine Trennsperre der dritten Schlitteneinheit z.B. durch einen Kontakt des Hebelmechanismus mit der ersten Ausfahrleiter gesteuert.

Die zweite Schlitteneinheit 11 ist analog zu der ersten Schlitteneinheit 10 mit zwei Gleitfingern 50, 51 in der Nut 23 des linken Holms 37 der ersten Ausfahrleiter 8 und mit zwei weiteren Gleitfingern in der Nut des rechten Holms der ersten Ausfahrleiter geführt. Weiterhin umfasst die zweite Schlitteneinheit 11 zwei linke Rollen 52, 53, mit welchen diese auf einer Oberseite 37c des linken Holms 37 der ersten Ausfahrleiter 8 aufliegt und zwei rechte Rollen, mit welchen diese auf einer Oberseite des rechten Holms der ersten Ausfahrleiter aufliegt. Die zweite Schlitteneinheit 11 umfasst neben einer die Gleitfinger 50, 51 und die Rollen 52, 53 umfassenden Roll- und/oder Gleiteinheit 49a auch den erwähnten Korpus 49b. An diesem Korpus 49b sind die genannten Rollen 52, 53 drehbar gelagert und an diesem Korpus 49b sind die genannten Gleitfinger 50, 51 befestigt. Der Korpus 49b der zweiten Schlitteneinheit 11 umfasst auch den Aufnahmeraum A11. Dieser ist als eine Art Tunnel ausgebildet, welcher derart bemessen ist, dass die dritte Schlitteneinheit 12 darin aufgenommen werden kann. Weiterhin umfasst die zweite Schlitteneinheit 11 zusätzlich zu der erwähnten Gegenführungseinrichtung 46 eine Führungseinrichtung 54. Diese ragt derart in den Aufnahmeraum A11, dass diese mit einer Gegenführungseinrichtung 55 der dritten Schlitteneinheit 12 als Kupplung 56 derart zusammenwirkt, dass die zweite und die dritte Schlitteneinheit 11, 12 aufeinander ausgerichtet werden, wenn die zweite Schlitteneinheit 11 auf die dritte Schlitteneinheit 12 auffährt und dass die zweite Schlitteneinheit 11 die dritte Schlitteneinheit 12 bei einer Aufwärtsfahrt mitnimmt, wenn die dritte Schlitteneinheit 12 vollständig in dem Aufnahmeraum A11 der zweiten Schlitteneinheit 11 aufgenommen ist.

Spiegelsymmetrisch zu der Längsmittelebene LME1 des Leiterlifts 1 ist eine zweite Kupplung angeordnet, so dass das Erzeugen von Querkräften bei der Mitnahme der dritten Schlitteneinheit 12 weitgehend vermieden wird. Die Kupplung 56 ist baugleich zur Kupplung 46 ausgeführt.

Die dritte Schlitteneinheit 12 ist analog zu der ersten Schlitteneinheit 10 mit zwei Gleitfingern 57, 58 in der Nut 24 des linken Holms 38 der zweiten Ausfahrleiter 9 und mit zwei weiteren Gleitfingern in der Nut des rechten Holms der ersten Ausfahrleiter geführt. Weiterhin umfasst die dritte Schlitteneinheit 12 zwei linke Rollen 59, 60, mit welchen diese auf einer Oberseite 38c des linken Holms 38 der zweiten Ausfahrleiter 9 aufliegt und zwei rechte Rollen, mit welchen diese auf einer Oberseite des rechten Holms der ersten Ausfahrleiter aufliegt. Neben einer die Gleitfinger 57, 58 und die Rollen 59, 60 umfassenden Roll- und/oder Gleiteinheit 61a umfasst die dritte Schlitteneinheit 12 auch einen Korpus 61b. An diesem Korpus 61b ist die erwähnte Gegenführungseinrichtung 55 angeordnet. An diesem Korpus 61b sind die genannten Rollen 59, 60 drehbar gelagert und an diesem Korpus 61b sind die genannten Gleitfinger 57, 58 befestigt. Der Korpus 61b umfasst den Aufnahmeraum A12, wobei dieser nicht zur Aufnahme einer weiteren Schlitteneinheit ausgebildet ist, sondern nur zu Durchführung des Zugmittels 29 vorgesehen ist.

In den Figuren 5 und 6 ist in Analogie zu den Figuren 2 und 3 eine zweite Ausführungsvariante eines Leiterlifts 101 gezeigt. Diese unterscheidet sich von der ersten Ausführungsvariante im Wesentlichen dadurch, dass eine Schiebeleiter 103 des Leiterlifts 101 statt drei Leitereinheiten nur zwei Leitereinheiten 104, 105 umfasst und somit auch nur eine erste Schlitteneinheit 110 und eine zweite Schlitteneinheit 111 umfasst. Insofern wird in Bezug auf die Figur 5 auf die obige Beschreibung zur Figur 3 verwiesen.

In der Figur 6 ist die erste Schlitteneinheit 110 in Analogie zu der Figur 1 in verschiedenen Fahrstellungen F110-1, F110-2 und F110-3 gezeigt. Weiterhin ist die zweite Schlitteneinheit 111 in einer Parkstellung P111 gezeigt. Hierbei umfasst die erste Schlitteneinheit 110 eine Roll- und/oder Gleiteinrichtung 144a und einen Korpus 144b, wobei Rollen und Gleitfinger der Roll- und/oder Gleiteinrichtung 144a mit gestrichelten Linien angedeutet sind. Hierbei umfasst die zweite Schlitteneinheit 111 eine Roll- und/oder Gleiteinrichtung 149a und einen Korpus 149b, wobei Rollen und Gleitfinger der Roll- und/oder Gleiteinrichtung 149a mit gestrichelten Linien angedeutet sind.

Mit der Fahrstellung F110-1 ist die erste Schlitteneinheit 110 gezeigt, wie diese auf einer Bodenleiter 107 in Aufwärtsfahrrichtung x auf die zweite Schlitteneinheit 111 zufährt.

Mit der Fahrstellung F110-2 ist die erste Schlitteneinheit 110 gezeigt, wie diese weiter auf der Bodenleiter 107 in Aufwärtsfahrrichtung x verfahren ist und die zweite Schlitteneinheit 111 mit ihrem Aufnahmeraum A110 bereits zu etwa zweit Dritteln aufgenommen hat.

Mit der Fahrstellung F110-3 ist die erste Schlitteneinheit 110 gezeigt, wie diese die zweite Schlitteneinheit 111 vollständig mit ihrem Aufnahmeraum A110 aufgenommen hat und getragen von der zweiten Schlitteneinheit 111 als Doppelschlitten DPS auf einer Ausfahrleiter 108 bewegt wird.

Weiterhin ist in Analogie zu der Figur 1 in der Figur 6 ein Anschlag 111a der zweiten Schlitteneinheit 111 gezeigt, mit welchem diese an der Bodenleiter 107 anliegt, solange diese nicht von der ersten Schlitteneinheit 110 in die Aufwärtsfahrrichtung x mitgenommen ist. Beim Verfahren in Abwärtsfahrrichtung x' wird die zweite Schlitteneinheit 111 durch den Anschlag 111a an einer weitere Abwärtsfahrt mit der ersten Schlitteneinheit 110 gehindert.

Gemäß einer nicht dargestellten Ausführungsvariante kann eine Schiebeleiter auch wenigstens drei Ausfahrleitern umfassen.

Alle beschriebenen Ausführungsvarianten können auch mit einer Zugmittel-Bruchsicherung ausgebildet sein, welche bei einem Versagen zum Beispiel einem Bruch des Zugmittels die fahrende Schlitteneinheit bzw. die Schlitteneinheiten einschließlich einer transportierten Last zum Halten bringt. Hierzu wird zum Beispiel über einen federnden Klappmechanismus ein Klappriegel eingeschwenkt, welcher die fahrende Schlitteneinheit an der nächstliegenden Sprosse zum Stehen bringt. Hierbei wird der Klappmechanismus durch die beim Versagen fehlende Zugkraft am Zugmittel ausgelöst.

Bei allen beschriebenen Ausführungsvarianten kann zwischen allen zusammenwirkenden Schlitteneinheiten auch jeweils ein Sperrhaken vorgesehen sein, welcher ein Verschieben der oberen Schlitteneinheit durch die in diese einfahrende untere Schlitteneinheit verhindert. Hierdurch wird verhindert, dass die untere Schlitteneinheit die obere Schlitteneinheit unbeabsichtigt vor sich her schiebt und dadurch eine Verriegelung der beiden Schlitten verhindert. Der Sperrhaken entriegelt, sobald die untere Schlitteneinheit komplett eingefahren ist.

### Bezugszeichenliste

- 1: Leiterlift
- 2: Last
- 3: Schiebeleiter
- 4-6: Leitereinheit
- 7: Bodenleiter von 3
- 7a: Sprosse von 7
- 8: erste Ausfahrleiter von 3
- 8a: Sprosse von 8
- 9: zweite Ausfahrleiter von 3
- 9a: Sprosse von 9
- 10: erste Schlitteneinheit
- 11: zweite Schlitteneinheit
- 12: dritte Schlitteneinheit
- 13: Antriebseinrichtung
- 14: unteres Ende 14 der Schiebeleiter 3
- 15: oberes Ende 15 der Schiebeleiter 3
- 16-18: Wirkeinheit
- 19-21: Schienenführung
- 22-24: Nut in Holm 36, 37 ,38
- 25: erster Überlappungsbereich von 3
- 26: zweiter Überlappungsbereich von 3
- 27: Tragvorrichtung
- 28: Kopfteil der Schiebeleiter 3
- 29: Zugmittel 29 von 13
- 30: Zugband
- 31: Riemenscheibe von 13
- 32: autarken Antrieb von 13
- 33: Getriebe von 13
- 34: Rutschkupplung von 13
- 35: Akkuschrauber
- 12a: Anschlag von 12 an 8
- 11a: Anschlag von 11 an 7
- 36-38: Holm von 4, 5, 6
- 36a-38a: unteres Ende von Holm 36, 37, 38
- 36b-38b: oberes Ende von Holm 36, 37, 38,
- 36c: Oberseite von Holm 36
- 37c: Oberseite von Holm 37
- 38c: Oberseite von Holm 38
- 39,40: Gleitfinger
- 41: nicht belegt
- 42, 43: linke Rolle von 10
- 44a: Roll- und/oder Gleiteinheit von 10
- 44b: Korpus von 10
- 45: Führungseinrichtung von 10
- 45a: Platte von 45
- 45b: Bohrung von 45.
- 46: Gegenführungseinrichtung von 11
- 46a: Platte von 46
- 46b: Zentrierkegel von 46
- 47: Kupplung aus 45, 46
- 48: nicht belegt
- 49a: Roll- und/oder Gleiteinheit von 11
- 49b: Korpus von 11
- 50, 51: Gleitfinger von 11
- 52, 53: Rolle von 11
- 54: Führungseinrichtung an 11.
- 57, 58: Gleitfinger von 12
- 59, 60: Rolle von 12
- 61a: Roll- und/oder Gleiteinheit von 12
- 61b: Korpus von 12.

- A3: Ausschiebezustand von 3 (vollständig ausgeschoben)
- A10: Aufnahmeraum von 10
- A11: Aufnahmeraum von 11
- A12: Aufnahmeraum in 12
- DPS: Doppelschlitten
- DRS: Dreifachschlitten
- F10-1: erste Fahrstellung von 10
- F10-2: zweiten Fahrstellung von 10
- F10-3: dritten Fahrstellung von 10
- F10-4: vierten Fahrstellung von 10
- G: Gebäude
- L3: Längsrichtung von Schiebeleiter 3
- L4, L5, L6: Längserstreckung der Leitereinheit 4, 5, 6
- LME1: Längsmittelebne von 1
- P10-P12: Parkstellung von 10, 11, 12
- U: Untergrund
- A: Aufstellwinkel

- 101: Leiterlift
- 103: Schiebeleiter
- 104, 105: Leitereinheit
- 107: Bodenleiter
- 108: Ausfahrleiter
- 110: erste Schlitteneinheit
- 111: zweite Schlitteneinheit
- 111a: Anschlag der zweiten Schlitteneinheit
- 144a: Roll- und/oder Gleiteinheit der ersten Schlitteneinheit 110
- 144b: Korpus der ersten Schlitteneinheit 110
- 149a: Roll- und/oder Gleiteinheit der zweiten Schlitteneinheit 111
- 149b: Korpus der zweiten Schlitteneinheit 111

- A110: Aufnahmeraum von 110
- F110-1: erste Fahrstellungen von 110
- F110-2: zweite Fahrstellungen von 110
- F110-3: dritte Fahrstellungen von 110
- P111: Parkstellung von 111
- x: Aufwärtsfahrrichtung
- x': Abwärtsfahrrichtung

## Patentansprüche

1. Leiterlift (1; 101) für den Transport einer Last (2),
- wobei der Leiterlift (1; 101) eine Schiebeleiter (3; 103) umfasst,
- wobei die Schiebeleiter (3; 103) als Leitereinheiten (4-6) eine Bodenleiter (7) und wenigstens eine Ausfahrleiter (8, 9) umfasst,
- wobei der Leiterlift (1; 101) eine erste Schlitteneinheit (10) und eine Antriebseinrichtung (13) umfasst,
- wobei die erste Schlitteneinheit (10) unabhängig von einem Ausschiebezustand der Schiebeleiter (3; 103) mittels der Antriebseinrichtung (13) von einem unteren Ende (14) der Schiebeleiter (3; 103) zu einem oberen Ende (15) der Schiebeleiter (3; 103) und umgekehrt verfahrbar ist,
**dadurch gekennzeichnet,**
- **dass** der Leiterlift (1; 101) zusätzlich zu der ersten Schlitteneinheit (10) eine der Anzahl der Ausfahrleitern (8; 9; 108) entsprechende Anzahl von zusätzlichen Schlitteneinheiten (11; 12; 111) umfasst,
- wobei jede der Leitereinheiten (4-6; 103; 104) mit der ihr zugeordneten Schlitteneinheit (10-12; 110, 111) jeweils eine Wirkeinheit (16-18) in Form einer Schienenführung (19-20) bildet, derart dass die zugeordnete Schlitteneinheit (10-12; 110, 111) an dieser Leitereinheit (4-6; 103, 104) entlang einer Längserstreckung (L4-L6) dieser Leitereinheit (4-6; 103, 104) linearverschiebbar gehalten ist.

2. Leiterlift nach Anspruch 1, **dadurch gekennzeichnet, dass** der Leiterlift (1; 101) eine Tragvorrichtung (27) für die Last (2) umfasst, wobei die Tragvorrichtung (27) mit der ersten Schlitteneinheit (10; 110) verbunden ist.

3. Leiterlift nach wenigstens einem der vorhergehenden Ansprüche, **dadurch gekennzeichnet, dass** die Antriebseinrichtung (13) zwischen der ersten Schlitteneinheit (10; 110) und der Schiebeleiter (3; 103) angeordnet ist, wobei die Antriebseinrichtung (13) insbesondere an einem oberen Ende (15) der Schiebeleiter (3; 103) angeordnet ist.

4. Leiterlift nach wenigstens einem der vorhergehenden Ansprüche, **dadurch gekennzeichnet, dass** die Antriebseinrichtung (13) ein Zugmittel (29) umfasst, welches mit der Schiebeleiter (3) verbunden ist und welches mit dem ersten Schlitten (10) verbunden ist und dass es insbesondere vorgesehen ist, dass die Antriebseinrichtung (13) weiterhin ein Getriebe (33), einen Riemenscheibe (31) und einen autarken Antrieb (32) umfasst, wobei das Getriebe (33) vorzugsweise eine Rutschkupplung (34) und insbesondere eine Rücklaufsperre umfasst und wobei der autarke Antrieb (32) vorzuweise als Akkuschrauber (35) ausgebildet ist.

5. Leiterlift nach wenigstens einem der vorhergehenden Ansprüche, **dadurch gekennzeichnet, dass** nach einem Auffahren der an der Bodenleiter (7; 107) geführten ersten Schlitteneinheit (10; 110) auf die an der ersten Ausfahrleiter (8; 108) geführte zweite Schlitteneinheit (11; 111) die erste Schlitteneinheit (10; 110) mit der zweiten Schlitteneinheit (11; 111) derart lösbar verbunden ist, dass die erste Schlitteneinheit (10; 110) von der zweiten Schlitteneinheit (11; 111) getragen ist und mittels der zweiten Schlitteneinheit (11; 111) an der ersten Ausfahrleiter (8; 108) verfahrbar ist, wobei die erste Schlitteneinheit (10; 110) und die zweite Schlitteneinheit (11; 111) auf der ersten Ausfahrleiter (8; 108) einen Doppelschlitten (DPS) bilden.

6. Leiterlift nach wenigstens einem der vorhergehenden Ansprüche, **dadurch gekennzeichnet,**
- **dass** jede der Schlitteneinheiten (10; 11; 12; 110, 111) einen Korpus (44b; 49b; 61b) und eine mit dem Korpus (44b; 49b; 61b) verbundene Roll- und/oder Gleiteinrichtung (44a; 49a; 61a) umfasst, wobei die Roll- und/oder Gleiteinrichtung (44a; 49a; 61a) zwischen dem Korpus (44b; 49b; 61b) und der Leitereinheit (4-6; 104, 105) angeordnet ist und
- **dass** es insbesondere vorgesehen ist, dass die Schlitteneinheit (10; 11; 12; 110, 111) mittels der Roll- und/oder Gleiteinrichtung (44a; 49a; 61a) in Aufwärtsfahrrichtung (x) und in Abwärtsfahrrichtung (x') an den Holmen (36-38) der zugehörigen Leitereinheit (4-6; 104, 106) geführt ist und/oder
- **dass** es insbesondere vorgesehen ist, dass eine/die Roll- und/oder Gleiteinrichtung (44a; 49a; 61a) Doppelkegelrollen und/oder Kegelrollen und/oder Laufrollen mit einseitig oder beidseitig angeordneten Bordscheiben umfasst, welche beim Verfahren der Schlitteneinheit (10; 11; 12) auf den Oberseiten (36c; 37c; 38c) der Holme (36-38) abrollen, und Doppelkegelrollen und/oder Kegelrollen und/oder Laufrollen mit einseitig oder beidseitig angeordneten Bordscheiben umfasst, welche beim Verfahren der Schlitteneinheit auf den Unterseiten der Holme (36-38) abrollen, und/oder
- **dass** es insbesondere vorgesehen ist, dass die erste Schlitteneinrichtung (10) innerhalb ihres Korpus (44b) wenigstens eine Führungseinrichtung (45), insbesondere ein Aufnahmeteil umfasst und dass die zweite Schlitteneinrichtung (11) außerhalb ihres Korpus (49) wenigstens eine zu der Führungseinrichtung (45) korrespondierende Gegenführungseinrichtung (46), insbesondere ein Einschubteil umfasst, wobei die Führungseinrichtung (45) und die Gegenführungseinrichtung (46) beim Zusammenwirken auch eine Zentriereinrichtung bilden und/oder
- **dass** es insbesondere vorgesehen ist, dass die zweite Schlitteneinheit (11) in einer Parkstellung (P11) vorzugsweise mit ihrem Korpus (49) und insbesondere einem Anschlag (11a) ihres Korpus (49) an der Bodenleiter (7) aufliegt und/oder
- **dass** es insbesondere vorgesehen ist, dass alle Schlitteneinheiten (10; 11; 12), sofern diese gemeinsam auf der Schiebeleiter (3; 103) verfahren, derart jeweils durch eine Trennsperre mechanisch miteinander verriegelt sind, dass die Schlitteneinheiten sowohl einer Aufwärtsfahrt, als auch während einer Abwärtsfahrt verbunden sind, wobei es insbesondere vorgesehen ist, dass sich die jeweilige Trennsperre durch ein Auffahren der jeweils direkt auf der Schiebeleiter (3; 103) fahrenden Schlitteneinheit (11; 12) auf die unter dieser folgende Leitereinheit (4; 5) entriegelt ist.

7. Leiterlift nach wenigstens einem der vorhergehenden Ansprüche, **dadurch gekennzeichnet,**
- **dass** ein Aufnahmeraum (A10) der ersten Schlitteneinheit (10) derart bemessen ist, dass die zweite Schlitteneinheit (11) darin insbesondere vollständig aufgenommen ist, wenn sich die erste Schlitteneinheit (10) auf der ersten Ausfahrleiter (8) befindet und
- **dass** die erste Schlitteneinheit (10) von der zweiten Schlitteneinheit (11) getragen ist, wenn sich die erste Schlitteneinheit (10) auf dem zweiten Leiterabschnitt (5) oberhalb eines ersten Überlappungsbereichs (25) befindet, in welchem der erste Leiterabschnitt (4) und der zweite Leiterabschnitt (5) parallel zueinander verlaufen und
- **dass** - sofern die Schiebeleiter (3) des Leiterlifts (1) eine dritte Leitereinheit (6) umfasst - ein Aufnahmeraum (A11) der zweiten Schlitteneinheit (11) derart bemessen ist, dass die dritte Schlitteneinheit (12) darin vollständig aufgenommen ist, wenn sich die zweite Schlitteneinheit (11) auf der zweiten Ausfahrleiter (9) befindet und
- **dass** - sofern die Schiebeleiter (3) des Leiterlifts eine dritte Leitereinheit (6) umfasst - die erste Schlitteneinheit (10) und die zweite Schlitteneinheit (11) von der dritten Schlitteneinheit (12) getragen sind, wenn sich die erste Schlitteneinheit (10) und die zweite Schlitteneinheit (11) auf dem dritten Leiterabschnitt (6) oberhalb eines zweiten Überlappungsbereichs (26) befinden, in welchem der zweite Leiterabschnitt (5) und der dritte Leiterabschnitt (6) parallel zueinander verlaufen und
- **dass** - sofern die Schiebeleiter des Leiterlifts eine vierte Leitereinheit umfasst - ein Aufnahmeraum der dritten Schlitteneinheit derart bemessen ist, dass die vierte Schlitteneinheit darin vollständig aufgenommen ist, wenn sich die dritte Schlitteneinheit auf der dritten Ausfahrleiter befindet und
- **dass** - sofern die Schiebeleiter des Leiterlifts eine vierte Leitereinheit umfasst - die erste Schlitteneinheit und die zweite Schlitteneinheit und die dritte Schlitteneinheit von der vierten Schlitteneinheit getragen sind, wenn sich die erste Schlitteneinheit und die zweite Schlitteneinheit und die dritte Schlitteneinheit auf dem vierten Leiterabschnitt oberhalb eines dritten Überlappungsbereichs befinden, in welchem der dritte Leiterabschnitt und der vierte Leiterabschnitt parallel zueinander verlaufen.

8. Leiterlift nach wenigstens einem der Ansprüche 4 bis 7, **dadurch gekennzeichnet, dass** durch den Korpus (49b; 61b) der zweiten Schlitteneinheit (11) und - sofern vorhanden - der dritten Schlitteneinheit (12) und - sofern vorhanden - der vierten Schlitteneinheit jeweils ein Tunnel gebildet ist, durch welchen das Zugmittel (29) der Antriebseinrichtung (13) geführt ist.

9. Verfahren zum Betrieb eines Leiterlifts nach wenigstens einem der Ansprüche 1 bis 8, **dadurch gekennzeichnet, dass** die erste Schlitteneinheit (10) und die zweite Schlitteneinheit (11) in einem Überlappungsbereich (25) der Bodenleiter (7) und der Ausfahrleiter (8) derart lösbar miteinander gekuppelt werden, dass die erste Schlitteneinheit (10) beim Aufwärtsfahren und beim Abwärtsfahren unter Zwischenlage der zweiten Schlitteneinheit (11) über die Ausfahrleiter (8) gefahren wird.

10. Verfahren zum Betrieb eines Leiterlifts nach wenigstens einem der Ansprüche 1 bis 8 und insbesondere nach Anspruch 9, **dadurch gekennzeichnet,**
- **dass** beim Aufwärtsfahren auf der ausgeschobenen Schiebeleiter (3; 103)
- die erste Schlitteneinheit (10), sofern die Schiebeleiter (3; 103) wenigstens zweiteilig ist,
o in einem ersten Ablaufschritt an der Bodenleiter (7) entlanggefahren wird und hierbei in direktem Kontakt mit der Bodenleiter (7) steht,
o in einem zweiten Ablaufschritt in einem ersten Überlappungsbereich (25), in welchem sich die Bodenleiter (7) mit der auf die Bodenleiter folgenden Ausfahrleiter (8) überlappt, auf die zweite Schlitteneinheit (11) derart aufgefahren wird, dass die zweite Schlitteneinheit (11) von der ersten Schlitteneinheit (10) aufgenommen wird und ein Doppelschlitten (DPS) gebildet wird,
∘ in einem dritten Ablaufschritt die zweite Schlitteneinheit (11) beim weiteren Aufwärtsfahren mitnimmt und hierbei mittels der zweiten Schlitteneinheit (11) an der ersten Ausfahrleiter (8) geführt wird.

11. Verfahren nach Anspruch 10, **dadurch gekennzeichnet,**
- **dass** die zweite Schlitteneinheit (11) für eine Aufwärtsfahrt auf der ersten Ausfahrleiter (8) mit der ersten Schlitteneinheit (10) mechanisch verriegelt wird, wobei dies insbesondere dadurch erfolgt, dass die zweite Schlitteneinheit (11) mittels der ersten Schlitteneinheit (10) von der ersten Leitereinheit (4) abgehoben wird und
- **dass** die zweite Schlitteneinheit (11) nach einer Abwärtsfahrt auf der ersten Ausfahrleiter (8) von der ersten Schlitteneinheit (10) mechanisch entriegelt wird, wobei dies insbesondere dadurch erfolgt, dass die zweite Schlitteneinheit (11) auf die Bodenleiter (7) aufgefahren wird.

12. Verfahren nach Anspruch 10 oder Anspruch 10 und 11, **dadurch gekennzeichnet,**
- **dass** der Doppelschlitten (DPS), sofern die Schiebeleiter (3; 103) wenigstens dreiteilig ist,
∘ in einem vierten Ablaufschritt in einem zweiten Überlappungsbereich (26) , in welchem sich die erste Ausfahrleiter (8) mit einer auf die erste Ausfahrleiter (8) folgenden zweiten Ausfahrleiter (9) überlappt, auf eine dritte Schlitteneinheit (12) derart aufgefahren wird, dass die dritte Schlitteneinheit (12) von der zweiten Schlitteneinheit (11) aufgenommen wird und ein Dreifachschlitten (DRS) gebildet wird,
∘ in einem fünften Ablaufschritt die dritte Schlitteneinheit (12) beim weiteren Aufwärtsfahren mitnimmt und hierbei mittels der dritten Schlitteneinheit (12) an der zweiten Ausfahrleiter (9) geführt wird.

13. Verfahren nach Anspruch 12, **dadurch gekennzeichnet,**
- **dass** die dritte Schlitteneinheit (12) für eine Aufwärtsfahrt auf der zweiten Ausfahrleiter (9) mit der zweiten Schlitteneinheit (11) mechanisch verriegelt wird, wobei dies insbesondere dadurch erfolgt, dass die dritte Schlitteneinheit (12) mittels der ersten und der zweiten Schlitteneinheit (10; 11) von der ersten Ausfahrleiter (8) abgehoben wird und
- **dass** die dritte Schlitteneinheit (12) nach einer Abwärtsfahrt auf der zweiten Ausfahrleiter (9) von der zweiten Schlitteneinheit (11) mechanisch entriegelt wird, wobei dies insbesondere dadurch erfolgt, dass die dritte Schlitteneinheit (12) auf die erste Ausfahrleiter (8) aufgefahren wird.

14. Verfahren nach den Ansprüchen 10 und 12 oder 10 und 11 und 12 und 13, **dadurch gekennzeichnet,**
- **dass** der Dreifachschlitten (DRS), sofern die Schiebeleiter wenigstens vierteilig ist,
o in einem sechsten Ablaufschritt in einem dritten Überlappungsbereich, in welchem sich die zweite Ausfahrleiter mit einer auf die zweite Ausfahrleiter folgenden dritten Ausfahrleiter überlappt, auf eine vierte Schlitteneinheit derart aufgefahren wird, dass die vierte Schlitteneinheit von der dritten Schlitteneinheit aufgenommen wird und ein Vierfachschlitten gebildet wird,
o in einem siebten Ablaufschritt die vierte Schlitteneinheit beim weiteren Aufwärtsfahren mitnimmt und hierbei mittels der vierten Schlitteneinheit an der dritten Ausfahrleiter geführt wird.

15. Verfahren nach Anspruch 14, **dadurch gekennzeichnet,**
- **dass** die vierte Schlitteneinheit für eine Aufwärtsfahrt auf der dritten Ausfahrleiter mit der dritten Schlitteneinheit mechanisch verriegelt wird, wobei dies insbesondere dadurch erfolgt, dass die vierte Schlitteneinheit mittels der ersten und der zweiten und der dritten Schlitteneinheit von der zweiten Ausfahrleiter abgehoben wird und
- **dass** die vierte Schlitteneinheit nach einer Abwärtsfahrt auf der dritten Ausfahrleiter von der dritten Schlitteneinheit mechanisch entriegelt wird, wobei dies insbesondere dadurch erfolgt, dass die vierte Schlitteneinheit auf die zweite Ausfahrleiter aufgefahren wird.
